# EUROPÄISCHE PATENTSCHRIFT

(11) **EP 1 235 047 B1**
(45) Veröffentlichungstag und Bekanntmachung des Hinweises auf die Patenterteilung: **30.08.2006**
(21) Anmeldenummer: 02450034.0
(22) Anmeldetag: 22.02.2002
(51) Int. Cl.: F42B 3/12

(54) **Pyrotechnischer Zünder und Verfahren zu seiner Herstellung**
Pyrotechnic igniter and manufacturing process therefor
Allumeur pyrotechnique et son procédé de fabrication

(30) Priorität: 23.02.2001 AT 2962001
(43) Veröffentlichungstag der Anmeldung: 28.08.2002
(73) Patentinhaber: Hirtenberger Automotive Safety GmbH, 2552 Hirtenberg (AT)
(72) Erfinder: Aigner, Kurt, Dipl.-Ing. Dr., 1130 Wien (AT); Hatzl, Robert, Dipl.-Ing. Dr., 2601 Eggendorf/Siedlung Maria Theresia (AT)
(74) Vertreter: Müllner, Erwin

(56) Entgegenhaltungen:
- WO-A-02/21067
- WO-A-98/34081
- AT-B- 405 591
- DE-A- 2 701 373
- DE-A- 3 124 420

## Beschreibung

Die vorliegende Erfindung betrifft einen pyrotechnischen Zünder nach dem Oberbegriff von Anspruch 1.

Aus der Fig. 4 der EP 609605 A ist eine Zündbrücke bekannt, auf der pyrotechnisches Material aufgedruckt oder aufgemalt ist. Als pyrotechnisches Material ist Bleistyphnat konkret genannt. Der Vorteil von pyrotechnischem Material auf der Zündbrücke besteht darin, dass die Energieabgabe größer ist als die aufgenommene elektrische Energie. Mit Hilfe dieser zusätzlichen Energie kann ein Abstand zwischen der Zündbrücke und dem Zündsatz problemlos überwunden werden.

Nachteilig dabei ist, dass solch ein organisches Material, wie es gemäß der EP 609605 A vorgesehen ist, mechanisch und thermisch nicht sehr stabil ist und der Kontakt zwischen aufgedruckter Schicht und Glühbrücke nicht immer gewährleistet ist.

Es sind auch schon Zündbrücken bekannt (siehe WO 98/34081 A, DE 3124420 A, WO 02/21067 A), wo die reaktive Schicht im Wesentlichen aus einem brennbaren Metall oder aus einem Metall, das bei Legierung mit dem Metall der Zündbrücke Energie freisetzt, besteht.

Hier wird also ein Metall und keine organische Verbindung auf die Zündbrücke aufgebracht, wodurch sich eine höhere mechanische Stabilität ergibt. Es ist dabei möglich, dass das Metall mit Sauerstoff reagiert und auf diese Weise Energie freisetzt. Es ist aber auch möglich, dass das Metall mit dem Metall der Zündbrücke reagiert: wird die Zündbrücke aufgeheizt, so schmilzt dieses Metall und bildet mit dem Metall der Zündbrücke eine Legierung; bei geeigneter Wahl von Metallen wird auch dabei erhebliche Energie frei.

Die Zündbrücke kann dabei gemäß der AT 405591 B aufgebaut sein.

Zündbrücken werden häufig mit einem Laser getrimmt, das heißt, deren Breite wird reduziert, damit der elektrische Widerstand genau den vorgegebenen Wert annimmt. Dabei ist aber die reaktive Schicht hinderlich.

Es ist Aufgabe der vorliegenden Erfindung, eine Zündbrücke gemäß dem Oberbegriff des Anspruchs 1 so auszugestalten, dass sie sich einfach trimmen lässt.

Diese Aufgabe wird erfindungsgemäß wie in Anspruch 1 gelöst. Dadurch ergeben sich verfahrenstechnische und kostenmäßige Vorteile im Vergleich zu einem flächigen Auftrag, wie er bereits bekannt ist: Ist die reaktive Schicht als Strich oder in Form von Inseln aufgebracht, so kann man in einem Bereich trimmen, der von der reaktiven Schicht frei ist, was das Trimmen erleichtert.

Vorzugsweise ist zwischen der Zündbrücke und der reaktiven Schicht eine dünne, elektrisch isolierende Schicht, zum Beispiel aus einem Oxid oder Nitrid der reaktiven Schicht, vorgesehen. Dadurch wird verhindert, dass die reaktive Schicht den elektrischen Widerstand der Zündbrücke verändert. Die elektrisch isolierende Schicht muss natürlich ausreichend dünn sein, damit der thermische Widerstand ausreichend klein bleibt.

Es ist zweckmäßig, wenn das brennbare Metall Zirkonium ist. Die zündverstärkende Wirkung beruht hier darauf, dass das metallische Zirkonium bei Überschreiten der Zündtemperatur durch die Zündbrücke unter beträchtlicher Energieabgabe verbrennt. Statt Zirkonium kann auch Titan, Hafnium, Niob, Tantal, Aluminium oder Nickel verwendet werden.

Es ist besonders bevorzugt, dass das Metall der Zündbrücke im Wesentlichen aus Gold und/oder Palladium und das brennbare Metall aus Nickel, gegebenenfalls mit Zündverstärker, besteht.

Die Abscheidung einer Nickelschicht auf dem Au(Pd)-Grundmetall ist elektrochemisch günstig im Vielfachnutzen durchführbar, es stehen auch stromlose Verfahren zur Verfügung. Durch Dispersionselektrolyse können beliebige Metallpulver, in diesem Fall zündverstärkende Metalle wie Zr, Hf, Ta, Nb, mit eingebaut werden. Vorzugsweise ist die Korngröße ca. 1µm. Ein besonderer Vorteil des Schichtverbundes auf Au/Ni-Basis ist, dass die beiden Metalle bis ca. 200° praktisch nicht mischbar sind, wodurch eine lange Lebensdauer des Systems gesichert ist.

Die Herstellung eines pyrotechnischen Zünders mit einem Schichtverbund Glühbrücke/brennbares Metall kann auch dadurch erfolgen, dass zuerst ein das entsprechende Metall enthaltendes Harz auf das Grundmetall aufgedruckt wird, dass man das Harz trocknen lässt und dann das Metall sintert und damit einen Schichtverbund herstellt. Das aufgebrachte Metall kann dabei metallisch oder auch als Metallverbindung (z.B. Resinat im Harz) vorliegen. Das Aufdrucken kann mittels Siebdruck kostengünstig erfolgen. Durch entsprechende Wahl der Atmosphäre beim Sintern ist es möglich, eine Schicht aus dem Oxid bzw. Nitrid des brennbaren Metalls herzustellen, wie sie zur elektrischen Isolation benötigt wird. Darauf wird danach die zündverstärkende Schicht aufgetragen. Bedingt durch die verwendete Technologie (Siebdruck und Sintern) ist der thermische Kontakt zwischen der Zündbrücke und dem brennbaren Metall in jedem Fall gegeben.

Diese Art der Aufbringung ist aber natürlich nicht die einzig mögliche. Für die unedleren Metalle ist z.B. auch die Aufbringung mittels Aufdampfen oder Aufsputtern möglich.

Eine andere bevorzugte Ausführungsform besteht darin, dass das Metall der Zündbrücke im Wesentlichen aus Platin oder aus Platinmetallen und das reaktive Metall im Wesentlichen aus Aluminium besteht.

In diesem Fall ist also ein Metall, welches sich mit dem Metall der Zündbrücke unter großer Energieabgabe legiert, aufgebracht. Die Zündbrücke besteht dabei aus dem Edelmetall. Dies ist wegen der hohen Lebensdauer (15 Jahre und mehr) notwendig. Das unedlere Metall kann darüber oder darunter vorgesehen sein.

Zur Herstellung solch einer Zündbrücke wird erfindungsgemäß das folgende Verfahren bevorzugt: man bringt zunächst das unedlere Metall in Form eines Harzes mit Siebdruck auf und sintert danach in reduzierender Atmosphäre, wonach das edlere Metall in einem elektrochemischen Prozess oder durch Aufdampfen oder durch Aufsputtern in Form eines Strichs oder in Form von Inseln aufgebracht wird; schließlich wird das unedlere Metall im Bereich außerhalb des Strichs bzw. der Inseln des edleren Metalls getrimmt, um den gewünschten Widerstandswert zu erzielen.

Das Trägerelement kann aus Keramik (Steatit, Al₂O₃, ZrO₂) bestehen. Dabei kann eine thermische Isolierschicht vorgesehen seien. Das Trägerelement kann aber auch aus Stahl bestehen; in diesem Fall ist eine elektrische und thermische Isolierschicht (analog zu der bekannten "metal board technology") vorzusehen.

Anhand der beiliegenden, nicht maßstabsgetreuen Zeichnungen wird die vorliegende Erfindung näher erläutert. Es zeigt:
Fig. 1 eine herkömmliche, getrimmte Zündbrücke; Fig. 2 eine erste Ausführungsform einer erfindungsgemäßen Zündbrücke;
Fig. 3 eine zweite Ausführungsform einer erfindungsgemäßen Zündbrücke; und die Fig. 4 und 5 jeweils einen Teilschnitt durch eine dritte und vierte Ausführungsform einer erfindungsgemäßen Zündbrücke. In allen Abbildungen sind die Kontaktpads nicht dargestellt.

Wie man aus Fig. 1 erkennt, wird eine Zündbrücke 1 dadurch getrimmt, dass zunächst in das elektrisch leitfähige Material mittels eines Lasers zwei parallele Linien 2, 3 eingeschnitten werden. Dadurch entstehen zwei äußere Bahnen und eine relativ dünne mittlere Bahn. Die beiden äußeren Bahnen werden nun durch zusätzliche Einschnitte 4, 5 unterbrochen, so dass nur die dünne mittlere Bahn leitend bleibt. Diese Bahn hat somit einen relativ hohen Widerstand und erwärmt sich bei Stromfluss ausreichend stark, so dass der Zündsatz gezündet wird.

Wie man in Fig. 2 erkennt, ist gemäß der vorliegenden Erfindung ein Metall 6 auf dem Metall 7 der Zündbrücke vorgesehen. Das Metall 6 kann Zirkonium sein, das Metall 7 eine Gold-Palladium-Legierung. Das Metall 6 ist in Form eines Strichs aufgetragen, so dass die Einschnitte beim Trimmen ungehindert durchgeführt werden können (in der Fig. 2 sind nur die Linie 3 und der Einschnitt 5 dargestellt).

Gemäß Fig. 3 ist Metall 6' in Form von mehreren Inseln auf dem Metall 7 angeordnet. Die Anordnung und Größe ist nur beispielhaft dargestellt. Auch hier ist es leicht möglich, beim Trimmen Einschnitte 4, 5 anzubringen.

Gemäß Fig. 4 ist auf einem Metall 7 (z.B. Gold/Palladium) ein Metall 6" (z.B. Nickel) aufgebracht. In dem Metall 6" ist ein Zündverstärker 8 in Form von pulverförmigem Zirkonium mit einer Korngröße von etwa 1µm eingearbeitet.

Gemäß Fig. 5 ist zusätzlich eine Korrosionsschicht 9, z.B. aus Gold, auf dem Metall 7 aufgebracht. Diese Korrosionsschicht kann z.B. durch Zementation aufgebracht werden.

## Patentansprüche

1. Pyrotechnischer Zünder mit einer Zündbrücke aus Metall, auf der eine reaktive Schicht aufgebracht ist, die im Wesentlichen aus einem brennbaren Metall (6, 6') oder aus einem Metall (6, 6'), das bei Legierung mit dem Metall (7) der Zündbrücke Energie freisetzt, besteht, **dadurch gekennzeichnet, dass** die reaktive Schicht als Strich (6) oder in Form von Inseln (6') aufgebracht ist und in einem Bereich getrimmt ist, der von der reaktiven Schicht frei ist.

2. Pyrotechnischer Zünder nach Anspruch 1, **dadurch gekennzeichnet, dass** zwischen der Zündbrücke und der reaktiven Schicht eine dünne, elektrisch isolierende Schicht, zum Beispiel aus einem Oxid oder Nitrid der reaktiven Schicht, vorgesehen ist.

3. Pyrotechnischer Zünder nach einem der Ansprüche 1 oder 2, **dadurch gekennzeichnet, dass** das brennbare Metall (6, 6') Zirkonium ist.

4. Pyrotechnischer Zünder nach einem der Ansprüche 1 oder 2, **dadurch gekennzeichnet, dass** das brennbare Metall (6, 6') Titan, Hafnium, Niob, Tantal, Aluminium oder Nickel ist.

5. Pyrotechnischer Zünder Anspruch 4, **dadurch gekennzeichnet, dass** das Metall (7) der Zündbrücke im Wesentlichen aus Gold und/oder Palladium und das brennbare Metall (6, 6', 6") aus Nickel, gegebenenfalls mit Zündverstärker (8), besteht.

6. Pyrotechnischer Zünder nach einem der Ansprüche 1 oder 2, **dadurch gekennzeichnet, dass** das Metall (7) der Zündbrücke im Wesentlichen aus Platin oder aus Platinmetallen und das reaktive Metall (6, 6',6") im Wesentlichen aus Aluminium besteht.

7. Verfahren zur Herstellung eines pyrotechnischen Zünders nach Anspruch 1, 2 oder 6, **dadurch gekennzeichnet, dass** zunächst das unedlere Metall in Form eines Harzes mit Siebdruck aufgebracht und danach in reduzierender Atmosphäre gesintert wird, wonach das edlere Metal in einem elektrochemischen Prozess oder durch Aufdampfen oder durch Aufsputtern in Form eines Strichs (6) oder in Form von Inseln (6') aufgebracht wird und dass schließlich das unedlere Metall im Bereich außerhalb des Strichs bzw. der Inseln des edleren Metalls getrimmt wird, um den gewünschten Widerstandswert zu erzielen.

## Claims

1. Pyrotechnic igniter comprising an ignition bridge made of metal, to which bridge a reactive layer is applied, which substantially consists of a combustible metal (6, 6') or of a metal (6, 6'), which releases energy on alloying with the metal (7) of the ignition bridge, **characterised in that** the reactive layer is applied as a line (6), or in the form of islands (6'), and is trimmed in a region, which is free of the reactive layer.

2. Pyrotechnic igniter according to claim 1 **characterised in that** a thin, electrically insulating layer, for example made of an oxide or nitride of the reactive layer, is provided between the ignition bridge and the reactive layer.

3. Pyrotechnic igniter according to either of claims 1 or 2, **characterised in that** the combustible metal (6, 6') is zirconium.

4. Pyrotechnic igniter according to either of claims 1 or 2, **characterised in that** the combustible metal (6, 6'), is titanium, hafnium, niobium, tantalum, aluminium or nickel.

5. Pyrotechnic igniter according to claim 4, **characterised in that** the metal (7) of the ignition bridge substantially consists of gold and/or palladium and the combustible metal (6, 6', 6") consists of nickel, optionally with an ignition promoter (8).

6. Pyrotechnic igniter according to either of claims 1 or 2, **characterised in that** the metal (7) of the ignition bridge substantially consists of platinum or of platinum metals and the reactive metal (6, 6', 6") substantially consists of aluminium,

7. Method for producing a pyrotechnic igniter according to claim 1, 2 or 6, **characterised in that**, firstly, the less precious metal is applied in the form of a resin by screen printing and then sintered in a reducing atmosphere, whereupon the more precious metal is applied in an electrochemical process or by vapour deposition or by sputtering, in the form of a line (6) or in the form of islands (6') and **in that** the less precious metal is finally trimmed in the region outside the line or the islands of the more precious metal in order to achieve the desired resistance value.

## Revendications

1. Calamine pyrotechnique avec un pont d'allumage en métal, sur lequel est appliquée une couche réactive, laquelle est principalement à base de métal (6, 6') combustible ou d'un métal (6, 6'), qui libère de l'énergie en cas d'alliage avec le métal (7) du pont d'allumage, **caractérisée en ce que** la couche réactive est appliquée sous la forme de barre (6) ou sous la forme d'îlots (6'), et étant ajustée dans une zone qui est débarrassée de la couche réactive.

2. Calamine pyrotechnique selon la revendication 1, **caractérisée en ce qu'**entre le pont d'allumage et la couche réactive est prévue une couche mince, électro-isolante, par exemple à base d'un oxyde ou d'un nitrure de la couche réactive.

3. Calamine pyrotechnique selon l'une quelconque des revendications 1 ou 2, **caractérisée en ce que** le métal (6, 6') combustible est du zirconium.

4. Calamine pyrotechnique selon quelconque des revendications 1 ou 2, **caractérisée en ce que** le métal (6, 6') combustible est du titane, du hafnium, du niobium, du tantale, de l'aluminium ou du nickel.

5. Calamine pyrotechnique selon la revendication 4, **caractérisée en ce que** le métal (7) du pont d'allumage est essentiellement à base d'or et/ou de palladium et le métal (6, 6', 6") combustible à base de nickel, éventuellement avec amplificateur d'allumage (8).

6. Calamine pyrotechnique selon l'une quelconque des revendications 1 ou 2, **caractérisée en ce que** le métal (7) du pont d'allumage est essentiellement à base de platine ou de métaux de platine et le métal (6, 6', 6") réactif essentiellement à base d'aluminium.

7. Procédé pour la fabrication d'une calamine pyrotechnique selon la revendication 1, 2 ou 6, **caractérisée en ce que** le métal plus commun est appliqué d'abord sous la forme d'une résine par sérigraphie et est ensuite fritté dans une atmosphère réductrice, après quoi le métal plus noble est appliqué par un procédé électrochimique ou par Métallisation sous vide ou par dépôt par pulvérisation sous la forme d'une barre (6) ou sous la forme d'îlots (6') et **en ce qu'**enfin le métal plus commun est réglé dans la zone située à l'extérieure de la barre ou des îlots du métal plus noble, afin d'obtenir la valeur de résistance souhaitée.
